# EUROPÄISCHE PATENTSCHRIFT

(11) **EP 2 717 826 B1**
(45) Veröffentlichungstag und Bekanntmachung des Hinweises auf die Patenterteilung: **27.05.2015**
(21) Anmeldenummer: 12728179.8
(22) Anmeldetag: 06.06.2012
(51) Int. Cl.: A61G 13/06

(54) **PATIENTEN-HUBLIEGE**
PATIENT POSITIONING DEVICE
SUPPORT POUR PATIENTS

(30) Priorität: 08.06.2011 DE 102011103546
(43) Veröffentlichungstag der Anmeldung: 16.04.2014
(73) Patentinhaber: Hoerbiger Automatisierungstechnik Holding GmbH, 86972 Altenstadt (DE)
(72) Erfinder: KNAACK, André, 93077 Bad Abbach (DE); HART, Christian, 93051 Regensburg (DE)
(74) Vertreter: Grättinger Möhring von Poschinger Patentanwälte Partnerschaft
(86) Internationale Anmeldenummer: PCT/EP2012/002396
(87) Internationale Veröffentlichungsnummer: WO 2012/167919

(56) Entgegenhaltungen:
- EP-A2- 0 792 630
- DE-A1-102005 050 856
- DE-C1- 10 113 807

## Beschreibung

Die vorliegende Erfindung betrifft eine Patienten-Hubliege, insbesondere in Form einer Behandlungsliege oder eines OP-Tisches, umfassend eine mittels einer Hubstruktur anheb- und absenkbare Liegestruktur, wobei die Hubstruktur eine Teleskop-Hubsäule mit einer zwei parallel zueinander ausgerichtete, auf Abstand zueinander gehaltene, eine zylindrische Oberfläche aufweisende Führungssäulen aufweisenden feststehenden Säulenstruktur, einer relativ zu dieser linear verschiebbaren bewegbaren Säulenstruktur und einem zwischen der feststehenden und der bewegbaren Säulenstruktur wirkenden Hubantrieb umfasst.

Patienten-Hubliegen sind in verschiedenen Ausführungen bekannt und im Einsatz. Je nach ihrer spezifischen Bestimmung und den in dem betreffenden Land für die jeweilige Anwendung geltenden Vorschriften müssen derartige Patienten-Hubliegen unterschiedlichen Anforderungen genügen, und zwar nicht nur insbesondere im Hinblick auf die bereitgestellte Hubkraft, sondern beispielsweise auch im Hinblick auf unterschiedliche Biegemomente, die von der Teleskop-Hubsäule ohne Beeinträchtigung von deren Funktionssicherheit aufgenommen werden können.

Eine Patienten-Hubliege der gattungsgemäßen, eingangs angegebenen Art ist beispielsweise in der EP 0 792 630 A2 offenbart. Dabei sind zwei zylindrische Führungssäulen mit einer Bodenplatte fest verbunden und erstrecken sich von dieser zueinander parallel aufrecht nach oben, wobei die oberen Enden der Führungssäulen mittels einer balkenförmigen Traverse miteinander verbunden sind. Die bewegbare Säulenstruktur umfasst einen Säulenmantel, mit dessen Innenseite die Führungssäulen umschließende Versteifungsrohre starr verbunden sind. In den Versteifungsrohren sind den jeweiligen Umfang der zugeordneten Führungssäule umfassende, d.h. umgreifende buchsenartige Führungselemente aufgenommen.

Weitere Patienten-Hubliegen mit einer Führung der bewegbaren Säulenstruktur auf zwei einen Teil der feststehenden Säulenstruktur bildenden Führungssäulen sind aus der DE 10113807 C1 und der DE 102005050856 A1 bekannt.

Die vorliegende Erfindung hat sich zur Aufgabe gemacht, eine Patienten-Hubliege der gattungsgemäßen Art bereitzustellen, welche trotz vergleichsweise geringer Herstellungskosten die in diversen Ländern geltenden Mindestanforderungen nicht nur einhält, sondern nicht unerheblich übererfüllt.

Gelöst wird diese Aufgabenstellung mit den Merkmalen des Anspruchs 1. Bei einer gattungsgemäßen Patienten-Hubliege sind die beiden Führungssäulen über ein sich im Wesentlichen über deren gesamte Höhe zwischen diesen erstreckendes Distanzelement auf Abstand zueinander gehalten und auf den Führungssäulen einen Teil der bewegbaren Säulenstruktur bildende, jeweils mit mindestens einer im Wesentlichen eine Halbschalenform aufweisenden Gleitschale ausgestattete Gleitblöcke gleitend geführt.

Die Erfindung zeichnet sich somit insbesondere dadurch aus, dass die feststehende Säulenstruktur ein sich zwischen den Führungssäulen im Wesentlichen über deren gesamte Höhe erstreckendes Distanzelement aufweist. Ein solches durchgehendes Distanzelement hält die beiden Führungssäulen über deren gesamte axiale Erstreckung auf dem vorgegebenen Abstand, so dass die Gefahr, dass die Führungssäulen sich bei hohen Lasten verformen, extrem eingeschränkt ist. Dies ermöglicht, da die beiden Führungssäulen durch das besagte durchgehende Distanzelement durchgängig zueinander ausgesteift sind, die Verwendung von vergleichsweise schlanken - ggf. sogar rohrförmigen, d.h. hohlen - Führungssäulen, was eine gleichermaßen kompakte wie kostengünstige Bauweise zulässt, wobei namentlich die Verwendung von standardisierten Teilen (z.B. Kolbenstangen) als Ausgangspunkt für die Führungssäulen maßgeblich zur Kostenreduktion beizutragen vermag. Besonders günstig ist es dabei, wenn das Distanzelement seitlich gekehlt ist, so dass die Führungssäulen in Kehlen des Distanzelements aufgenommen sind. Dies begünstigt nochmals substanziell die vorstehend erläuterte Aussteifung der beiden Führungssäulen durch das Distanzelement im Sinne der Bereitstellung einer hochsteifen feststehenden Säulenstruktur mit möglichst geringem Aufwand, d.h. zu geringen Kosten.

Weiterhin zeichnet sich die Erfindung dadurch aus, dass die Gleitschalen im Wesentlichen eine Halbschalenform aufweisen. Gemäß einer entsprechenden Anordnung der Gleitblöcke greifen die Gleitschalen dabei beidseitig seitlich an der aus den beiden Führungssäulen und dem mindestens einen dazwischen angeordneten Distanzelement bestehenden Einheit an. Indem die beiden Führungssäulen mit dem zwischen ihnen angeordneten Distanzelement in dem vorstehend beschriebenen Sinn eine baulichstatische Einheit bilden, an welcher die bewegbare Säulenstruktur mittels der einander gegenüberliegenden halbschalenförmigen Gleitschalen außen angreift, ist es weiterhin möglich, für eine spielfreie Lagerung und Führung der bewegbaren Säulenstruktur auf der feststehenden Säulenstruktur in gewissem Umfang auf die Eigenelastizität des - die Führungssäulen auf Abstand haltenden - Distanzelements zurückzugreifen. Auch unter Verwendung von Komponenten (z.B. Führungssäulen und Gleitschalen), die weniger strengen Toleranzen unterliegen als im Falle bekannter gattungsgemäßer Patienten-Hubliegen nach dem Stand der Technik, ist somit eine exakte, spielfreie Führung der bewegbaren Säulenstruktur auf der feststehenden Säulenstruktur möglich. Aufgrund der besagten Statik, d.h. infolge der über die halbschalenförmigen, beidseitig an der feststehenden Säulenstruktur gleitend geführten Gleitschalen übertragbaren Kräfte könne zudem die Führungssäulen in die bereits weiter oben erwähnten Kehlen des Distanzelements gedrückt werden, so dass ggf. weitere Verbindungsmittel entbehrlich sind.

Die erfindungsgemäße Konstruktion ermöglicht somit, wie auch aus den nachstehenden Erläuterungen zusätzlich ersichtlich werden wird, selbst bei höchsten mechanischen bzw. statischen Anforderungen (z.B. hinsichtlich der Steifigkeit) in verschiedener Hinsicht den Rückgriff auf vergleichsweise kostengünstige standardisierte Bauteile, ohne dass die funktionswesentliche Präzision und Belastbarkeit der Hubstruktur darunter leidet, wobei sich die Hubstruktur der erfindungsgemäßen Patienten-Hubliege weiterhin bei Bedarf auch sehr kompakt ausführen lässt.

Im Sinne einer ersten bevorzugten Weiterbildung der Erfindung ist besonders vorteilhaft, wenn jeder Gleitblock mit zwei axial zueinander beabstandeten Gleitschalen ausgestattet ist. Dies begünstigt eine verschleißarme hochpräzise Führung der bewegbaren Säulenstruktur auf der feststehenden Säulenstruktur.

Besonders vorteilhaft ist es weiterhin, wenn die Gleitschalen in den Gleitblöcken in axialer Richtung der Führungssäulen durch die Einbettung in vertieften Aufnahmen der Gleitblöcke gesichert sind, wobei insoweit insbesondere durch entsprechende beidseitige Stufen bzw. Absätze in den Gleitblöcken eine axiale Sicherung in beiden Richtungen erfolgt. Durch eine solche rein mechanische Sicherung in axialer Richtung sind die Gleitschalen im Bedarfsfalle - bei abgenommener bewegbarer Säulenstruktur - leicht auswechselbar. Eine Sicherung gegen Verdrehen der halbschalenförmigen Gleitschalen in den zugeordneten, korrespondierenden Aufnahmen der Gleitblöcke ist, sofern es ihrer bedarf, durch einfache Maßnahmen möglich, beispielsweise durch den überlappenden Kopf eines Sicherungsstiftes. Gemäß einer sehr vorteilhaften Alternative erfolgt eine Fixierung der Gleitschalen in den Gleitblöcken durch eine - ggf. kombinierte - Niet- und/oder eine Klebeverbindung.

Das Distanzelement der feststehenden Säulenstruktur kann bei bestimmten Anwendungsfällen mit besonderem Vorteil in Form einer massiven Distanzplatte ausgeführt sein, wobei in diesem Falle eine Fixierung der Führungssäulen an der Distanzplatte insbesondere durch Verstiften erfolgen kann. Für andere typische Anwendungen ist indessen besonders günstig, wenn das Distanzelement der feststehenden Säulenstruktur, im Sinne einer anderen bevorzugten Weiterbildung der vorliegenden Erfindung, als gekammertes und/oder mit inneren Aussteifungsrippen ausgestattetes Strangpressprofil ausgeführt ist, beispielsweise aus Aluminium. Ein solches als Strangpressprofil ausgeführtes Distanzelement kann in dem oben beschriebenen Sinn hinsichtlich seiner Eigenelastizität optimiert und dergestalt auf die Anforderungen abgestimmt werden, dass die bewegbare Säulenstruktur spielfrei unter einer definierten Vorspannung, d.h. mit einer angestrebten Anlagekraft der Gleitschalen an den Führungssäulen, auf der die beiden Führungssäulen und das zwischen diesen angeordnete Distanzelement umfassenden Baueinheit geführt wird.

Weiterhin wird durch die Ausführung des Distanzelements als Strangpressprofil auf einfache Weise ermöglicht, dass dieses einen zwischen den Führungssäulen angeordneten Hohlraum aufweist, in dem mindestens ein dem Hubantrieb zugeordneter Linearaktuator (z.B. Hydraulikzylinder) angeordnet ist. Der Hubantrieb kann auf diese Weise in der durch die beiden Führungssäulen definierten Ebene wirken, was aus statischen Gründen günstig ist. Ebenfalls in statischer Hinsicht ist günstig, wenn das Strangpressprofil eine im Wesentlichen geschlossene Umfangsfläche aufweist.

Namentlich im Falle der besagten Ausführung des Distanzelements als Strangpressprofil weisen die bereits weiter oben erwähnten seitlichen Kehlen, in denen die Führungssäulen aufgenommen sind, Stützrippen auf, an denen die Führungssäulen örtlich, d.h. typischerweise entlang einer linienförmigen Kontaktfläche, anliegen. Solche Stützrippen (bzw. Stützstege) können mit geringem Aufwand nachgearbeitet werden, insbesondere im Rahmen eines Toleranzausgleichs, was die Dimensionen des Strangpressprofils und/oder der Führungssäulen betrifft. Im Falle einer großflächigen Anlage der Führungssäulen an dem Distanzelement ist dergleichen nur mit einem ungleich höheren technischen Aufwand möglich.

Gemäß einer anderen bevorzugten Weiterbildung der Erfindung weisen die Führungssäulen eine kreiszylindrische Oberfläche auf. Sie sind bevorzugt massiv, stabförmig ausgeführt (siehe unten), wobei in Abhängigkeit von der übrigen Konstruktion aber durchaus auch eine rohrförmige Ausführung der Führungssäulen in Betracht kommt. Besonders vorteilhaft ist es, wenn die Führungssäulen jeweils eine hartverchromte Oberfläche aufweisen. Ein hervorragendes Gleitverhalten der bewegbaren Säulenstruktur auf der feststehenden Säulenstruktur im Sinne einer trotz Wartungsfreiheit hohen Lebensdauer lässt sich dabei insbesondere dadurch erreichen, dass die den Gleitblöcken zugeordneten Gleitschalen aus Buntmetall mit einem Polymer-Gleitbelag bestehen, insbesondere aus Bronze mit einem POM-Gleitbelag.

Ebenfalls im Sinne der Bereitstellung einer hochsteifen feststehenden Säulenstruktur mit geringst möglichem Aufwand ist die aus den beiden Führungssäulen und dem Distanzelement bestehende Einheit bevorzugt auf einer Fußplatte montiert, wobei im Falle der Ausführung des Distanzelements als Distanzplatte letztere gegenüber der Fußplatte bevorzugt zusätzlich mittels Stützplatten ausgesteift ist. Derartige Stützplatten sind im Interesse einer möglichst kompakten Teleskop-Hubsäule besonders bevorzugt nur einseitig an der Distanzplatte angeordnet.

Während, wie vorstehend dargelegt, die beiden Führungssäulen an ihren unteren Enden bevorzugt über eine Fußplatte, mit der sie verbunden sind, fixiert sind, können die beiden Führungssäulen im Bereich ihrer oberen Enden mittels einer Traverse miteinander verbunden sein, wobei in diesem Falle die besagte Traverse bevorzugt in stirnseitige Aussparungen der Führungssäulen eingreift. Angesichts der Aussteifung der beiden Führungssäulen relativ zueinander mittels des sich im Wesentlichen über deren gesamte Höhe erstreckenden Distanzelements ist indessen eine solche endseitige zusätzliche Verbindung der beiden Führungssäulen nicht zwingend erforderlich.

Gemäß einer wiederum anderen bevorzugten Weiterbildung der Erfindung umfasst die bewegbare Säulenstruktur eine Klammer, an der die beiden Gleitblöcke gelagert sind. Besonders vorteilhaft ist es dabei, wenn zumindest einer der beiden Gleitblöcke an der Klammer justierbar befestigt ist, wobei hierzu insbesondere zwei axial, d.h. in Längsrichtung der Führungssäulen zueinander beabstandete Schraube-Konterung-Anordnungen vorgesehen sein können. Mittels einer solchen Justiermöglichkeit lässt sich das Spiel einstellen, insbesondere um mögliche Toleranzen der Führungssäulen und/oder der Gleitschalen auszugleichen. Eine solche Ausführung ist insbesondere dann zweckmäßig, wenn das Distanzelement in Form einer massiven Distanzplatte, die nicht über eine Spiel kompensierende und/oder Toleranzen ausgleichende Eigenelastizität verfügt, ausgeführt ist.

Indessen ist eine solche gesonderte Nachstellbarkeit der Gleitblöcke weniger bedeutsam, wenn ein ausreichender Spiel- und/oder Toleranzausgleich auf andere Weise erzielt wird, insbesondere über gezielte Eigenelastizitäten von Distanzelement und/oder bewegbarer Säulenstruktur bzw. die erwähnten Stützrippen in den Kehlen des Distanzelements. In diesem Falle können die Gleitblöcke sogar einen integralen Bestandteil übriger Bauteile der bewegbaren Säulenstruktur bilden, z.B. innen an ein in Umfangsrichtung im Wesentlichen geschlossenes rohrförmiges Strukturelement angeformt sein, das die feststehende Säulenstruktur umschließt und in sich aufnimmt. Das in Umfangsrichtung im Wesentlichen geschlossene rohrförmige Strukturelement kann dabei insbesondere einstückig hergestellt sein, beispielsweise durch Strangpressen.

Die vorstehend erläuterte Ausführung der bewegbaren Säulenstruktur dergestalt, dass diese ein in Umfangsrichtung im Wesentlichen geschlossenes rohrförmiges Strukturelement umfasst, ist nicht nur unter statischen Gesichtspunkten günstig. Auch begünstigt dies die Herstellungs-Flexibilität im Sinne einer kostengünstigen Baukastenweise. Hierzu kann auch beitragen, wenn an der äußeren Umfangsfläche des rohrförmigen Strukturelements sich in Verschieberichtung erstreckende T-Nuten angeordnet sind, an denen sich insbesondere funktionsrelevante Komponenten (z.B. Verstellzylinder, Ventilblöcke, Hydraulikaggregat) der Patienten-Hubliege anbinden lassen.

Bevorzugt weist das rohrförmige Strukturelement dabei eine obere, bevorzugt plattenförmige Abschlussstruktur auf, an der der Hubantrieb angreift, wobei die obere Abschlussstruktur besonders bevorzugt Durchbrüche aufweist, durch welche in der vollständig abgesenkten Stellung der bewegbaren Säulenstruktur die oberen Enden der Führungssäulen hindurch treten. Auf diese Weise lässt sich der Arbeitshub der Hubstruktur optimieren.

Eine abermals andere bevorzugte Weiterbildung der Erfindung zeichnet sich dadurch aus, dass ein hydraulischer Hubantrieb vorgesehen ist, welcher vorteilhafterweise ein an der bewegbaren Säulenstruktur angeordnetes Hydraulikaggregat umfasst. Bei geschickter Anordnung der weiteren Komponenten des hydraulischen Hubantriebs wie auch möglicher anderer Hydraulikantriebe - insbesondere zur Verstellung der Neigung der Liegestruktur längs und/oder quer zu deren Erstreckung - sind bei einer solchen Patienten-Hubliege keinerlei Hydraulikleitungen notwendig, welche den Hub der Teleskop-Hubsäule ausgleichen müssen; vielmehr können in diesem Falle sämtliche Hydraulikleitungen an der bewegbaren Säulenstruktur verlegt werden. Ist ein solcher hydraulischer Hubantrieb mit einer Hubzylinderanordnung vorgesehen, so wird letztere in besonders bevorzugter Weiterbildung der Erfindung von der bewegbaren Säulenstruktur zumindest auf einem Teil von deren axialer Höhe vollständig geschlossen umgriffen. Auf diese Weise ergibt sich mit geringem Aufwand eine gleichermaßen besonders steife wie kompakte bewegbare Säulenstruktur, welche insbesondere auch geeignet ist, die vorgesehenen Auslegungsbelastungen (insbesondere Biegemomente) ohne jegliche Funktionsbeeinträchtigung anstandslos aufzunehmen.

Nur der Vollständigkeit halber ist darauf hinzuweisen, dass sich die vorliegende Erfindung sowohl bei Patienten-Hubliegen mit einer eine einstufige Teleskop-Hubsäule aufweisenden Hubstruktur einsetzen lässt wie auch bei Patienten-Hubliegen, deren Hubstruktur eine mehrstufige Teleskop-Hubsäule aufweist. Weiterhin ist darauf hinzuweisen, dass die vorstehend und/oder in der nachfolgenden Beschreibung eines Ausführungsbeispiels dargelegten, mit der erfindungsgemäßen Hubstruktur verbundenen Vorteile sich jedenfalls in einem erheblichen Umfang auch erzielen lassen, wenn die feststehende Säulenstruktur statt einer aus den beiden Führungssäulen und dem Distanzelement zusammengefügten Baugruppe eine funktionsgleiche einstückige, beispielsweise aus einem Strangpressprofil hervorgegangene Einheit umfasst. Eine solche einstückige Einheit bestünde aus zwei jeweils eine Führungsfunktion übernehmenden randseitigen Zylinderprofilabschnitten mit jeweils einer Oberfläche in Form eines Zylinderabschnitts und einem zwischen den beiden randseitigen Profilabschnitten angeordneten mittleren Profilabschnitt, dem im Wesentlichen eine stützende und aussteifende Funktion zukommt.

Im Folgenden wird die vorliegende Erfindung anhand zweier in der Zeichnung veranschaulichter Ausführungsbeispiele näher erläutert. Dabei zeigen
- Fig. 1: die Hubstruktur eines ersten Ausführungsbeispiels einer erfindungsgemäßen Patenten-Hubliege in deren maximal ausgefahrener Konfiguration in perspektivischer Ansicht von einer ersten Seite,
- Fig. 2: die in Fig. 1 gezeigte Hubstruktur in perspektivischer Ansicht von einer zweiten Seite,
- Fig. 3: den Übergangsbereich von der feststehenden Säulenstruktur zu der bewegbaren Säulenstruktur der Hubstruktur nach den Fig. 1 und 2 als Detailansicht und
- Fig. 4: den in Fig. 3 gezeigten Übergangsbereich aus einer anderen Perspektive in geschnittener Darstellung; weiterhin zeigen
- Fig. 5: die Hubstruktur eines zweiten Ausführungsbeispiels einer erfindungsgemäßen Patenten-Hubliege in deren maximal eingefahrener Konfiguration in perspektivischer Ansicht schräg von oben und
- Fig. 6: einen Horizontalschnitt durch die in Fig. 5 gezeigte Hubstruktur unter Weglassung der außen an der bewegbaren Säulenstruktur angebauten Komponenten.

Die in den Figuren 1 bis 4 der Zeichnung wiedergegebene, zum Anheben und Absenken einer (nicht dargestellten) Liegestruktur einer Patienten-Hubliege bestimmte Hubstruktur 1 in einer ersten Ausführungsform umfasst eine - vorliegend einstufige - Teleskop-Hubsäule mit einer unteren feststehenden Säulenstruktur 2 und einer relativ zu dieser linear verschiebbaren oberen bewegbaren Säulenstruktur 3.

Die feststehende Säulenstruktur 2 umfasst dabei als Hauptkomponenten eine Fußplatte 4, zwei vertikal, parallel zueinander ausgerichtete Führungssäulen 5, ein Distanzelement 6 in Form einer zwischen den beiden Führungssäulen 5 angeordneten Distanzplatte 7 und eine Stützstruktur 8. Die beiden Führungssäulen 5 sind massiv mit einer kreiszylindrischen, hartverchromten Oberfläche ausgeführt. Sie sind mit der Fußplatte 4 von unten her verschraubt. Die ebenfalls massiv ausgeführte Distanzplatte 7, mittels derer die beiden Führungssäulen auf einen vorgegebenen Abstand zueinander gehalten und gegeneinander ausgesteift werden, erstreckt sich im Wesentlichen über die gesamte Höhe der Führungssäulen 5. Sie ist seitlich gekehlt, so dass die - mehrfach mit der Distanzplatte verstifteten - Führungssäulen 5 in Hohlkehlen 9 der Distanzplatte 7 eingreifen bzw. in diesen aufgenommen sind. Die Dicke der Distanzplatte 7, die ebenfalls von unten her mit der Fußplatte 4 verschraubt ist, bleibt dabei etwas hinter dem Durchmesser der Führungssäulen 5 zurück. Im Bereich ihrer oberen Enden sind die Führungssäulen 5 weiterhin mittels einer Traverse 10, welche ggf. in korrespondierende stirnseitige Aussparungen der Führungssäulen 5 eingreifen kann und an diesen mittels Schrauben 12 fixiert ist, miteinander verbunden. Die Traverse 10 deckt dabei die Distanzplatte 7 oben ab. Die Stützstruktur 8 umfasst zwei aufrecht angeordnete Stützplatten 13, welche sowohl mit der Fußplatte 4 als auch mit der Distanzplatte 7 verschraubt sind, wobei die beiden Stützplatten 13 weiterhin zur Aussteifung der Stützstruktur 8 über zwei Verbinder 14 miteinander verbunden sind.

Die bewegbare Säulenstruktur 3 umfasst seinerseits einen verwindungssteifen Träger 15, der im Wesentlichen aus einer Rückenplatte 16 und zwei mit dieser verschraubten Seitenplatten 17 zusammengefügt ist. Zwischen den beiden Seitenplatten 17 erstrecken sich - auf unterschiedlichen Höhen - zwei mit diesen verschraubte Traversalplatten 18 sowie weiterhin, als oberer Abschluss der bewegbaren Säulenstruktur 3, eine Kopfplatte 47. Weiterhin ist an jeder der beiden Seitenplatten 17 im Bereich des unteren Endabschnitts der bewegbaren Säulenstruktur eine Tragplatte 19 angebracht. Diese Tragplatten 19 stehen zur Bildung einer die feststehende Säulenstruktur 2 seitlich umgreifenden Klammer 20 einseitig über die Seitenplatten 17 über.

An dem betreffenden Überstand 21 ist an jeder der Tragplatten 19 ein Gleitblock 22 angebracht. Die Gleitblöcke 22 weisen dabei jeweils eine an die Kontur der Führungssäulen 5 angepasste, im Wesentlichen halbzylindrische Ausnehmung 23 auf. In die Ausnehmungen 23 sind dabei, mit axialem Abstand zueinander, jeweils zwei Aufnahmen 24 eingearbeitet. In diese sind halbschalenförmige Gleitschalen 25 eingebettet, welche aus Bronze mit einem POM-Gleitbelag bestehen. Über Stifte, die in die Gleitblöcke 22 eingesetzt sind und deren Köpfe 26 jeweils den Rand der betreffenden Gleitschale 25 erfassen, sind die Gleitschalen 25 gegen Verdrehen in der zugeordneten Aufnahme 24 in Umfangsrichtung gesichert. Durch gleitenden Kontakt der Gleitschalen 25, mit denen die Gleitblöcke 22 ausgestattet sind, auf der zylindrischen Oberfläche der Führungssäulen 5 ist die bewegbare Säulenstruktur 3 an der feststehenden Säulenstruktur 2 relativ zu dieser in Längsrichtung der Führungssäulen 5 verschiebbar gleitend geführt.

Die Gleitblöcke 22 sind an der jeweils zugeordneten Tragplatte 19 justierbar angebracht. Hierzu sind pro Gleitblock zwei Schraube-Konterung-Anordnungen 27 vorgesehen. Die Schraube 28, welche in ein Gewinde 29 des Gleitblockes 22 eingreift, durchsetzt eine Konterscheibe 30, die Ihrerseits in ein Gewinde 31 der Tragplatte 19 eingeschraubt ist. Die hierdurch bereitgestellte Justiermöglichkeit gestattet einen Toleranzausgleich durch Einstellung des optimalen Spiels.

Die Hubsäule weist weiterhin einen zwischen der feststehenden Säulenstruktur 2 und der bewegbaren Säulenstruktur 3 wirkenden hydraulischen Hubantrieb auf. Dieser umfasst ein an der bewegbaren Säulenstruktur 3 angeordnetes Hydraulikaggregat 32, ein in der Ventilanordnung 33 untergebrachtes Hubventil und eine Hubzylinderanordnung 34 mit einer hydraulischen Zylinder-Kolben-Einheit 35. Von letzterer ist der Zylinder 36 an der bewegbaren Säulenstruktur 3, nämlich der Kopfplatte 47 fixiert, die Kolbenstange 37 indessen an der feststehenden Säulenstruktur 2, nämlich an deren Fußplatte 4. Durch die weiter oben erläuterten Aufbau der bewegbaren Säulenstruktur 3 mit einer Rückenplatte 16, zwei Seitenplatten 17 und einer Transversalplatte 18 weist die obere Säulenstruktur einen Hohlraum auf, in dem die hydraulische Zylinder-Kolben-Einheit 35 aufgenommen ist, so dass die Hubzylinderanordnung 34 von der bewegbaren Säulenstruktur 3 zumindest auf einem Teil von deren axialer Höhe vollständig geschlossen umgriffen wird.

Zu erkennen ist in den Fig. 1 und 2 schließlich noch der Montagerahmen 38, der an dem oberen Ende der Teleskop-Hubsäule - über einen Zwischenrahmen 46 - kardanisch gelenkig gelagert und an dem die Liegestruktur der Patienten-Hubliege zu montieren ist. Zur Verstellung der Neigung der Liegestruktur in deren Längsrichtung sowie quer zu dieser sind zwei Schwenkzylinderanordnungen 39 und 40 vorgesehen, von denen der jeweilige Zylinder 41 bzw. 42 über Lagerblöcke 43 an der bewegbaren Tragstruktur 3 angelenkt ist, die jeweilige Kolbenstange 44 bzw. 45 indessen an dem Montagerahmen 38 bzw. dem Zwischenrahmen 46. Auch die beiden Schwenkzylinderanordnungen 39 und 40 werden von dem Hydraulikaggregat 32 gespeist, wobei auch die den Schwenkzylinderanordnungen 39 und 40 zugeordneten Ventile in der Ventilanordnung 33 untergebracht sind.

Soweit vorstehend die teilweise Ausführung der feststehenden wie auch der bewegbaren Säulenstruktur aus miteinander verschraubten Platten dargelegt ist, wird vorsorglich auf die Möglichkeit hingewiesen, im Wesentlichen funktionsgleiche Strukturen unter Verwendung von Gussteilen bereitzustellen. Je nach den spezifischen Umständen, wozu neben den individuellen Anforderungen beispielsweise auch die Losgröße der zu fertigenden erfindungsgemäßen Hubstrukturen zählt, kann die Verwendung von Gussteilen statt gebauter Strukturen nicht unerhebliche Kostenvorteile bringen. Weiterhin ist darauf hinzuweisen, dass die Führungssäulen nicht zwingend gesonderte Bauteile sein müssen, die zur Herstellung der feststehenden Säulenstruktur mit dem Distanzelement zusammenzufügen sind. Vielmehr kommt im Rahmen der vorliegenden Erfindung durchaus auch eine integrierte Herstellung der die beiden Führungssäulen und das zwischen diesen angeordnete Distanzelement umfassenden feststehenden Säulenstruktur in Betracht. Auch im Übrigen gilt selbstverständlich, dass vorstehend ein Ausführungsbeispiel erläutert wurde, aus dem keinerlei Beschränkungen hinsichtlich der in den Ansprüchen angegebenen Erfindung hergeleitet werden können.

Das in den Fig. 5 und 6 veranschaulichte zweite Ausführungsbeispiel einer Hubstruktur einer gemäß der vorliegenden Erfindung ausgeführten Patienten-Hubliege erschließt sich, insbesondere indem gleiche bzw. funktionsgleiche Teile übereinstimmend bezeichnet und mit dem gleichen Bezugszeichen versehen sind, aus der vorstehenden Beschreibung des ersten Ausführungsbeispiels unter Berücksichtigung der nachstehend detailliert erläuterten Besonderheiten und Abweichungen.

Das Distanzelement 6 der feststehenden Säulenstruktur 2 ist hier als Strangpressprofil 50 von im Wesentlichen rechteckiger Grundform und mit durch Längsseitenwände 51 und Querseitenwände 52 gebildeter im Wesentlichen geschlossener äußerer Umfangsfläche ausgeführt. Das Strangpressprofil 50 ist mit inneren Aussteifungsrippen 53 ausgestattet, wodurch sich mehrere Kammern 54 ergeben, darunter ein zwischen den Führungssäulen 5 angeordneter Hohlraum 55. In diesem ist die hydraulische Zylinder-Kolben-Einheit 35 aufgenommen. Im Bereich der Ecken weist das Strangpressprofil 50 Aussparungen 56 auf, in welche Schrauben eingeschraubt werden können, mittels derer das Strangpressprofil 50 mit der Fußplatte 4 verbunden wird.

Die der Aufnahme der Führungssäulen 5 dienenden Kehlen 9 sind in den Querseitenwänden 52 des Strangpressprofils 50 ausgeführt. Die Kehlen 9 weisen Stützrippen 57 auf, an denen die Führungssäulen 5 örtlich begrenzt, in diesem Falle speziell entlang schmaler linienförmiger Kontaktflächen anliegen.

Für den Anschluss 58 der Zylinder-Kolben-Einheit 35 sind im oberen Bereich des Strangpressprofils 50 in einer der Aussteifungsrippen 53 und einer der Längsseitenwände 51 Aussparungen 59 vorgesehen, in welche der besagte Anschluss 58 bei vollständig abgesenkter bewegbarer Säulenstruktur 3 eintritt.

Die bewegbare Säulenstruktur 3 umfasst ein in Umfangsrichtung im Wesentlichen geschlossenes rohrförmiges Strukturelement 60, das ebenfalls ein Strangpressteil darstellt und die feststehende Säulenstruktur 2 umschließt und in sich aufnimmt. Die Gleitblöcke 22, in deren halbschalenförmigen Aufnahmen 24 die halbschalenförmigen Gleitschalen 25 aufgenommen sind, bilden hier einen integralen Bestandteil der bewegbaren Säulenstruktur 3, indem sie innen an dem rohrförmigen Strukturelement 60 angeformt sind. Die Gleitschalen 25 sind hier in den Gleitblöcken 22 durch eine kombinierte Niet- und Klebeverbindung fixiert.

Das rohrförmige Strukturelement 60 weist eine obere Abschlussstruktur in Form einer Kopfplatte 47 auf, an der der Hubantrieb angreift. Hierzu ist der Zylinder der Zylinder-Kolben-Einheit 35 mit der Kopfplatte mittels der Schraube 62 verbunden. Die Kopfplatte 47 ist ihrerseits mit dem rohrförmigen Strukturelement 60 mittels vier Schrauben 64 verbunden, welche in entsprechende Aussparungen 63 des rohrförmigen Strukturelements 60 eingeschraubt sind. Die Kopfplatte 47 weist Durchbrüche 65 auf, durch welche in der vollständig abgesenkten Stellung der bewegbaren Säulenstruktur 3 die oberen Enden der Führungssäulen 5 hindurch treten.

An der äußeren Umfangsfläche des rohrförmigen Strukturelements 60 sind sich in Verschieberichtung erstreckende T-Nuten 66 angeordnet. Diese dienen der Befestigung des Hydraulikaggregats 32, der beiden Schwenkzylinderanordnungen 39 und 40 sowie des Ventilblocks 33.

Das vorstehend erläuterte Ausführungsbeispiel kann gemäß einer bevorzugten Weiterbildung dahingehend abgewandelt werden, dass der zwischen den beiden Führungssäulen angeordnete Hohlraum 55 des Strangpressprofils 50 nicht eine gesonderte hydraulische Zylinder-Kolben-Einheit 35 aufnimmt, sondern vielmehr - kreiszylindrisch ausgeführt, endseitig geeignet verschlossen (mit Kolbenstangendurchgang) und mit einem Hydraulikanschluss versehen - unmittelbar den Zylinder einer Hubzylinderanordnung bildet. Der Kolben der Hubzylinderanordnung würde demgemäß bei dieser Weiterbildung direkt in dem Hohlraum 55 des Strangpressprofils 50 dichtend geführt sein. Im weiteren Sinne, denn diese Weiterbildung ist nicht auf die spezifische Ausgestaltung der Hubstruktur gemäß den Figuren 5 und 6 beschränkt, wird somit als mögliches die vorliegende Erfindung weiterbildendes Merkmal angesehen, dass das Distanzelement mindestens einen zylindrischen Hohlraum aufweist, in welchem ein Kolben des Hubantriebs dichtend geführt ist, so dass das Distanzelement und der Hubantrieb eine integrierte Baugruppe bilden.

## Patentansprüche

1. Patienten-Hubliege, insbesondere in Form einer Behandlungsliege oder eines OP-Tisches, umfassend eine mittels einer Hubstruktur (1) anheb- und absenkbare Liegestruktur, wobei die Hubstruktur eine Teleskop-Hubsäule mit einer zwei parallel zueinander ausgerichtete, auf Abstand zueinander gehaltene, eine zylindrische Oberfläche aufweisende Führungssäulen (5) aufweisenden feststehenden Säulenstruktur (2), einer relativ zu dieser linear verschiebbaren bewegbaren Säulenstruktur (3) und einem zwischen der feststehenden und der bewegbaren Säulenstruktur wirkenden Hubantrieb umfasst,
**dadurch gekennzeichnet,**
**dass** die beiden Führungssäulen (5) über ein sich im Wesentlichen über deren gesamte Höhe zwischen diesen erstreckendes Distanzelement (6) auf Abstand zueinander gehalten und auf den Führungssäulen (5) einen Teil der bewegbaren Säulenstruktur (3) bildende, jeweils mit mindestens einer im Wesentlichen eine Halbschalenform aufweisenden Gleitschale (25) ausgestattete Gleitblöcke (22) gleitend geführt sind.

2. Patienten-Hubliege nach Anspruch 1, **dadurch gekennzeichnet, dass** die Gleitblöcke (22) im Wesentlichen halbschalenförmige Aufnahmen (24) für die Gleitschalen (25) aufweisen.

3. Patienten-Hubliege nach Anspruch 1 oder Anspruch 2, **dadurch gekennzeichnet, dass** jeder Gleitblock (22) mit zwei axial zueinander beabstandeten Gleitschalen (25) ausgestattet ist.

4. Patienten-Hubliege nach einem der Ansprüche 1 bis 3, **dadurch gekennzeichnet, dass** die Gleitschalen (25) in den Gleitblöcken (22) durch die Einbettung in Aufnahmen (24), welche in axialer Richtung der Führungssäulen beidseits vertieft sind, axial gesichert sind.

5. Patienten-Hubliege nach einem der Ansprüche 1 bis 3, **dadurch gekennzeichnet, dass** die Gleitschalen (25) in den Gleitblöcken (22) durch eine Niet- und/oder Klebeverbindung fixiert sind.

6. Patienten-Hubliege nach einem der Ansprüche 1 bis 5, **dadurch gekennzeichnet, dass** die Führungssäulen (5) eine kreiszylindrische Oberfläche aufweisen und bevorzugt massiv ausgeführt sind.

7. Patienten-Hubliege nach einem der Ansprüche 1 bis 6, **dadurch gekennzeichnet, dass** die Gleitschalen (25) aus Buntmetall mit einem Polymerbelag, insbesondere aus Bronze mit einem POM-Belag bestehen.

8. Patienten-Hubliege nach einem der Ansprüche 1 bis 7, **dadurch gekennzeichnet, dass** das Distanzelement (6) der feststehenden Säulenstruktur (2) in Form einer massiven Distanzplatte (7) ausgeführt ist.

9. Patienten-Hubliege nach einem der Ansprüche 1 bis 7, **dadurch gekennzeichnet, dass** das Distanzelement (6) der feststehenden Säulenstruktur (2) als gekammertes und/oder mit inneren Aussteifungsrippen ausgestattetes Strangpressprofil (50) ausgeführt ist.

10. Patienten-Hubliege nach einem der Ansprüche 1 bis 9, **dadurch gekennzeichnet, dass** das Distanzelement (6) seitlich gekehlt ist, so dass die Führungssäulen (5) in Kehlen (9) des Distanzelements aufgenommen sind.

11. Patienten-Hubliege nach einem der Ansprüche 1 bis 8, **dadurch gekennzeichnet, dass** die Führungssäulen (5) im Bereich ihrer oberen Enden mittels einer Traverse (10), welche bevorzugt in stirnseitige Aussparungen der Führungssäulen eingreift, miteinander verbunden sind.

12. Patienten-Hubliege nach einem der Ansprüche 1 bis 11, **dadurch gekennzeichnet, dass** die feststehende Säulenstruktur (2) von der bewegbaren Säulenstruktur (3) umschlossen in dieser aufgenommen ist.

13. Patienten-Hubliege nach einem der Ansprüche 1 bis 11, **dadurch gekennzeichnet, dass** die bewegbare Säulenstruktur (3) eine Klammer (20) umfasst, an der die beiden Gleitblöcke (22) gelagert sind.

14. Patienten-Hubliege nach einem der Ansprüche 1 bis 13, **dadurch gekennzeichnet, dass** ein hydraulischer Hubantrieb vorgesehen ist, welcher ein an der bewegbaren Säulenstruktur (3) angeordnetes Hydraulikaggregat (32) umfasst.

15. Patienten-Hubliege nach einem der Ansprüche 1 bis 14, **dadurch gekennzeichnet, dass** das Distanzelement (6) mindestens einen zylindrischen Hohlraum aufweist, in welchem ein Kolben des Hubantriebs dichtend geführt ist.

## Claims

1. An elevating patient bed, in particular in the form of a treatment bed or a surgical table, comprising a bed structure that can be raised and lowered by means of a lifting structure (1), wherein the lifting structure has a telescoping column with a stationary column structure (2) having two guide columns (5), both of which have a cylindrical surface, are kept a distance apart from one another and are aligned in parallel with one another, also having a movable column structure (3) that is linearly displaceable in relation to the former and having a lift drive that acts between the stationary column structure and the movable column structure,
**characterized in that**
the two guide columns (5) are kept a distance apart from one another by means of a spacer element (6) extending between the guide columns, essentially over the total height, forming a portion of the sliding blocks (22), each equipped with at least one sliding shell (25) having essentially a half-shell shape and being guided slidingly on the guide columns (5), forming a part of the column structure (3).

2. The elevating patient bed according to claim 1, **characterized in that** the sliding blocks (22) have receptacles (24) for the sliding shells (25), these receptacles shaped essentially as half-shells.

3. The elevating patient bed according to claim 1 or 2, **characterized in that** each sliding block (22) is equipped with two sliding shells (25) spaced a distance apart from one another axially.

4. The elevating patient bed according to any one of claims 1 to 3, **characterized in that** the sliding shells (25) are secured axially in the sliding blocks (22), by being embedded in receptacles (24), which are recessed on both sides in the axial direction of the guide columns.

5. The elevating patient bed according to any one of claims 1 to 3, **characterized in that** the sliding shells (25) are secured in the sliding blocks (22) by a riveted connection and/or an adhesively bonded connection.

6. The elevating patient bed according to any one of claims 1 to 5, **characterized in that** the guide columns (5) have a circular cylindrical surface and are preferably designed to be solid.

7. The elevating patient bed according to any one of claims 1 to 6, **characterized in that** the sliding shells (25) are made of nonferrous metal with a polymer coating, in particular bronze with a POM coating.

8. The elevating patient bed according to any one of claims 1 to 7, **characterized in that** the spacer element (6) of the stationary column structure (2) is designed in the form of a solid spacer plate (7).

9. The elevating patient bed according to any one of claims 1 to 7, **characterized in that** the spacer element (6) of the stationary column structure (2) is designed as an extruded profile (50) that is chambered and/or furnished with internal reinforcing ribs.

10. The elevating patient bed according to any one of claims 1 to 9, **characterized in that** the spacer element (6) is grooved at the side, so that the guide columns (5) are accommodated in channels (9) in the spacer element.

11. The elevating patient bed according to any one of claims 1 to 8, **characterized in that** the guide columns (5) are connected to one another in the region of their upper ends by means of a crossbar (10), which preferably engages in recesses on the face of the guide columns.

12. The elevating patient bed according to any one of claims 1 to 11, **characterized in that** the stationary column structure (2) is accommodated in and surrounded by the movable column structure (3).

13. The elevating patient bed according to any one of claims 1 to 11, **characterized in that** the movable column structure (3) encloses a clamp (20) on which the two sliding blocks (22) are supported.

14. The elevating patient bed according to any one of claims 1 to 13, **characterized in that** a hydraulic lift drive, which comprises a hydraulic unit (32) arranged on the movable column structure (3).

15. The elevating patient bed according to any one of claims 1 to 14, **characterized in that** the spacer element (6) has at least one cylindrical cavity in which a piston of the lift drive is guided with a seal.

## Revendications

1. Couchette relevable pour patients, en particulier sous forme d'une couchette de traitement ou d'une table d'opération, comprenant au moins une structure de couchage pouvant être montée et descendue au moyen d'une structure de levage (1), la structure de levage comprenant une colonne de levage télescopique comportant une structure de colonne (2) fixe présentant deux colonnes de guidage (5) orientées parallèlement l'une par rapport à l'autre, maintenues à distance l'une de l'autre et présentant une surface cylindrique, une structure de colonne (3) mobile et déplaçable linéairement par rapport à celle-ci et une commande de levage agissant entre la structure de colonne fixe et la mobile,
**caractérisée en ce que**
les deux colonnes de guidage (5) sont maintenues à distance l'une de l'autre par un élément écarteur (6) s'étendant sensiblement sur toute sa hauteur entre celles-ci et que des blocs de coulissement (22) formant une partie de la structure de colonne mobile (3) et équipés respectivement d'au moins une coque de coulissement (25) ayant sensiblement une forme de demi-coque sont guidés en coulissant sur les colonnes de guidage (5).

2. Couchette relevable pour patients selon la revendication 1, **caractérisée en ce que** les blocs de coulissement (22) présentent des supports (24) sensiblement en forme de demi-coques pour les coques de coulissement (25).

3. Couchette relevable pour patients selon la revendication 1 ou 2, **caractérisée en ce que** chaque bloc de coulissement (22) est équipé de deux coques de coulissement (25) espacées axialement l'une de l'autre.

4. Couchette relevable pour patients selon une des revendications 1 à 3, **caractérisée en ce que** les coques de coulissement (25) sont bloquées axialement dans les blocs de coulissement (22) par encastrement dans des supports (24) qui sont creusés des deux côtés dans le sens axial des colonnes de guidage.

5. Couchette relevable pour patients selon une des revendications 1 à 3, **caractérisée en ce que** les coques de coulissement (25) sont fixées dans les blocs de coulissement (22) par une connexion par rivetage et/ou collage.

6. Couchette relevable pour patients selon une des revendications 1 à 5, **caractérisée en ce que** les colonnes de guidage (5) ont une surface cylindrique circulaire et ont de préférence une conformation massive.

7. Couchette relevable pour patients selon une des revendications 1 à 6, **caractérisée en ce que** les coques de coulissement (25) sont composées de métal non ferreux pourvu d'un revêtement polymère, en particulier de bronze avec un revêtement de POM.

8. Couchette relevable pour patients selon une des revendications 1 à 7, **caractérisée en ce que** l'élément écarteur (6) de la structure de colonne fixe (2) est réalisé sous forme d'une plaque d'écartement massive (7).

9. Couchette relevable pour patients selon une des revendications 1 à 7, **caractérisée en ce que** l'élément écarteur (6) de la structure de colonne fixe (2) est réalisé sous forme d'un profil coulé en continu (50) compartimenté et/ou équipé de nervures de renfort internes.

10. Couchette relevable pour patients selon une des revendications 1 à 9, **caractérisée en ce que** l'élément écarteur (6) est rainuré latéralement, de sorte que les colonnes de guidage (5) sont reçues dans des gorges (9) de l'élément écarteur.

11. Couchette relevable pour patients selon une des revendications 1 à 8, **caractérisée en ce que** les colonnes de guidage (5) sont reliées entre elles au niveau de leurs extrémités supérieures au moyen d'une traverse (10) qui s'engrène de préférence dans des évidements frontaux des colonnes de guidage.

12. Couchette relevable pour patients selon une des revendications 1 à 11, **caractérisée en ce que** la structure de colonne fixe (2) entourée par la structure de colonne mobile (3) est reçue dans celle-ci.

13. Couchette relevable pour patients selon une des revendications 1 à 11, **caractérisée en ce que** la structure de colonne mobile (3) comporte une attache (20) sur laquelle les deux blocs de coulissement (22) s'appuient.

14. Couchette relevable pour patients selon une des revendications 1 à 13, **caractérisée en ce qu'**il est prévu une commande de levage hydraulique qui comprend un sous-ensemble hydraulique (32) disposé au niveau de la structure de colonne mobile (3).

15. Couchette relevable pour patients selon une des revendications 1 à 14, **caractérisée en ce que** l'élément écarteur (6) présente au moins une cavité cylindrique dans laquelle un piston de la commande de levage est guidé hermétiquement.
